# FASCICULE DE BREVET EUROPEEN

(11) **EP 2 233 674 B1**
(45) Date de publication et mention de la délivrance du brevet: **06.08.2014**
(21) Numéro de dépôt: 09156323.9
(22) Date de dépôt: 26.03.2009
(51) Int. Cl.: E06B 3/46, E06B 1/00, E06B 1/70, E06B 7/14, E06B 1/06

(54) **Baie vitrée dans une construction immobilière**
Verglaste Öffnung in einem Bauwerk
Picture window in a building construction

(43) Date de publication de la demande: 29.09.2010
(73) Titulaire: Weibel, Rodolphe, 1094 Paudex (CH)
(72) Inventeur: Weibel, Rodolphe, 1094 Paudex (CH)
(74) Mandataire: Ganguillet, Cyril

(56) Documents cités:
- EP-A- 0 822 310
- DE-U1- 9 200 362
- FR-A- 822 119
- FR-A- 1 013 865
- US-A- 2 791 006

## Description

### Domaine technique

La présente invention concerne une baie vitrée dans une construction immobilière, équipée de plusieurs vitrages à une ou deux plaques de verre parallèles coulissant dans ladite baie et d'une structure de suspension desdits vitrages partiellement incorporée à un élément de cadre dormant formant le côté horizontal supérieur de la baie et comprenant des moyens de guidage liés aux vitrages.

### Etat de la technique

De tels agencements de baies sont déjà connus, notamment par la publication européenne EP 1 249 548, mais la structure de suspension des vitrages révélée dans cette publication ne permet pas d'atteindre une réduction des pertes thermiques aussi forte que ce qui serait désirable.

Une baie vitrée selon le préambule de la revendication 1 est connue par la publication française FR 1 013 865 A.

### Divulgation de l'invention

La présente invention a pour but de proposer, pour les baies vitrées des bâtiments, un concept constructif qui se distingue aussi bien des méthodes de construction traditionnelles que des propositions incluant des produits industriels à production massive, tout en offrant une réduction drastique des pertes thermiques. Pour cela, elle a recours à des assemblages collés et à des matériaux à faible coefficient de transmission de chaleur, notamment le bois.

A cet effet, la baie selon l'invention comporte les caractéristiques distinctives énoncées dans les revendications annexées.

### Brève description des dessins

On décrit ci-après, à titre d'exemple, une forme d'exécution de la baie selon l'invention, en se référant au dessin annexé dans lequel :
- la fig. 1 et la fig. 1a représentent schématiquement, en élévation et en plan, une baie équipée de deux paires de vitrages coulissants selon la forme d'exécution donnée en exemple,
- la fig. 2 est une vue partielle en coupe verticale à échelle agrandie montrant dans ladite forme d'exécution, la structure de suspension et les parties supérieures de deux vitrages à double plaque de verre, dans des positions qui se recouvrent l'une l'autre,
- la fig. 3 est une vue partielle en coupe longitudinale par un plan vertical parallèle aux vitrages de la structure de suspension de la fig. 2,
- la fig. 4 est une vue partielle en coupe verticale à la même échelle que la fig. 2 montrant l'élément inférieur du cadre dormant de la baie et les parties inférieures des deux vitrages à double plaque de verre de la fig. 2,
- la fig. 5 est une vue en coupe par un plan vertical perpendiculaire au vitrage selon l'axe V-V de la fig. 3,
- la fig. 6 est une coupe analogue à la fig. 5 illustrant la partie inférieure de la baie,
- la fig. 7 est une vue partielle en coupe par un plan horizontal montrant un vitrage selon la fig. 2 positionné à une extrémité de la baie,
- la fig. 8 est une vue semblable à la fig. 7, montrant deux vitrages selon la fig. 2 en positions de contact frontal, séparés par un montant fixe,
- la fig. 9 est une vue semblable à la fig. 7 montrant deux vitrages selon la fig. 2 dans des positions de décalage longitudinal maximum avec des éléments d'extrémité en contact latéral, et
- les figs 10 et 11 sont des vues d'une disposition semblable à celle de la fig. 9, montrant des garnitures auxiliaires d'arrêt et de blocage des deux vitrages représentés à cette figure.

### Description détaillée de modes d'exécution de l'invention

La baie représentée à la fig. 1 comporte deux sections 1 et 2 équipées chacune de deux vitrages 3 et 4, constitués chacun, comme on le verra plus loin, de deux plaques de verre 5 et 6 (fig. 2). A la partie supérieure de la baie s'étend une structure de suspension 7 permettant un coulissement des vitrages 3 et 4 selon deux pistes parallèles dont une pour les vitrages 3 et l'autre pour les vitrages 4. La structure de suspension 7 comporte des éléments intégrés au cadre dormant supérieur de la baie, et des éléments faisant partie de la structure des vitrages. Bien entendu, le nombre des sections de la baie n'est pas limité à deux. Il pourrait être supérieur, ou bien la baie pourrait ne comporter qu'une section.

A la base de la baie s'étend un élément de cadre dormant 8 sur lequel on reviendra plus loin et qui guide les vitrages 3 et 4 indépendamment l'un de l'autre en les protégeant des contraintes éventuelles qu'ils peuvent subir.

La structure de suspension 7 est représentée en coupe transversale à la fig. 2 et en coupe longitudinale à la fig. 3. Elle comporte en premier lieu une dalle en béton 9 ou autre matériau de construction, faisant partie de la façade du bâtiment. Une armature constituée d'une plaque d'acier 10 est noyée dans cette dalle. Une série de consoles tubulaires 11 en acier, à profil quadrangulaire, reliées deux à deux et fermées à une extrémité par une armature 11a, sont fixées de distance en distance à la plaque d'acier 10 par des boulons de scellement 12 pénétrant dans la dalle en béton 9. Sous chacune des consoles tubulaires 11 sont vissées trois cornières 13 dans les flancs verticaux desquels sont chassés des axes fixes 14 portant des roulettes à billes 15. Comme on le voit à la fig. 2, le flanc vertical de la cornière 13 se trouvant au milieu de l'alignement porté par chaque console tubulaire 11 est équipé de deux axes fixes 14 coaxiaux et porte deux roulettes à billes 15 de part et d'autre de cet élément vertical. Une couche d'isolant thermique 16 garnit la face extérieure de la dalle en béton 9 en noyant les consoles tubulaires 11, et une plaque de bois de menuiserie 17, découpée aux endroits voulus, est appliquée contre la face inférieure de l'isolant thermique 16.

Les vitrages 3 et 4 sont suspendus aux roulettes à billes 15 de sorte qu'ils peuvent coulisser à volonté, les vitrages 3 sur une piste et les vitrages 4 sur l'autre. Ils comprennent chacun deux plaques de verre 5 et 6, dont celle qui se trouve du côté extérieur du bâtiment sera plus épaisse que l'autre. Les deux plaques de chaque vitrage sont reliées par un profilé intercalaire 18 en matière souple continu disposé le long des quatre bords des plaques de verre 5 et 6 et collé contre les faces internes de chacune des plaques. Ce profilé peut être du néoprène présentant l'élasticité voulue, ou autre élastomère, collé par une colle en couche mince. L'espace entre les plaques de verre 5 et 6 peut être rempli d'un gaz isolant ou maintenu sous vide. Deux profilés plats 19 en acier sont collés par une colle en couche mince le long des bords supérieurs des plaques de verre 5 et 6 sur leur face extérieure au vitrage, de manière qu'au montage, ils reposent sur les roulettes à billes 15. Des joints néoprène ou des joints à balais 20 en contact avec la tranche supérieure de chacune des plaques de verre 5 et 6 sont collés au dormant, ici plus précisément à la plaque de bois de menuiserie 17.

Les bords verticaux des vitrages peuvent être nus selon la fig. 3 ou garnis de joints en néoprène, ou même équipés de montants en bois, comme on le verra plus loin.

La disposition des bords inférieurs des vitrages et du seuil de la baie est représentée à la fig. 4 pour la forme d'exécution montrée en exemple. Devant une dalle 21 située sous la dalle en béton 9 sous la baie décrite est placé un manteau d'isolation 22 de façon analogue à l'isolant thermique 16, que surmonte un seuil 23 en bois dur résistant aux intempéries et de bonne stabilité dimensionnelle, par exemple en chêne. Cette pièce de bois sera préparée en menuiserie au profil que montre la fig. 4. Deux rebords extérieurs 24 et un rebord intermédiaire 25 taillés dans la face supérieure du seuil 23 guideront entre eux les bords inférieurs des vitrages 3 et 4, ces rebords étant garnis de joints ou de joints d'étanchéité en néoprène 35 munis de brosses collés au bois. Des trous d'évacuation d'eau ou autres détritus sont forés obliquement de distance en distance dans le madrier de seuil 23. Un garnissage de béton ou un dallage 26 est encore prévu pour prolonger vers le bas, à l'extérieur de la façade, le seuil 23 de la baie.

Les figs 5, 6 et 9 illustrent un exemple d'agencement des bords verticaux des vitrages 3 et 4. Des éléments de lattes en bois 27 et 28 sont fixés par des joints collés 42 et 43 contre les bords verticaux des deux vitrages 3 et 4. Pour dégager les profilés plats 19 en acier et les roulettes à billes 15 dans l'espace entre les vitrages, les éléments de lattes en bois 27 et 28 présentent des échancrures 29 et 30. Le long de leurs bords supérieurs, ces de lattes en bois 27 et 28 sont équipés de joints à balais 34 qui glissent contre la face inférieure de la plaque en bois de menuiserie 17. Ils sont équipés en outre de joints à balais 44 dans leurs faces situées en regard l'une de l'autre.

Les figs 7 à 11 montrent en coupe par des plans horizontaux diverses variantes d'aménagements auxiliaires compatibles avec la construction décrite. A la fig. 7, on voit un vitrage tel que 3 placé dans une position finale par rapport à la baie. Cette dernière est équipée, à son extrémité, d'un montant fixe 36, par exemple en bois garni de joints en caoutchouc 37 ou autre élastomère contre lesquels butent des joints homologues 38 collés comme déjà indiqué contre la tranche verticale des plaques 5 et 6. A la fig. 8, un montant intermédiaire 39 vertical en bois est placé entre la plaque de bois de menuiserie 17 de la structure de suspension et le seuil 23 de la baie. Placé au centre de celle-ci, il permet aux vitrages 4, selon le montage de la fig. 1, de marquer leur position finale. Pour remplir la même fonction entre un vitrage 3 et le vitrage 4 suivant, selon la disposition de la fig. 1, on peut fixer contre les tranches verticales des vitrages, comme le montre la fig. 9, les éléments de lattes en bois 27 et 28, par exemple, fixés par des joints collés 42, 43 et garnis dans leurs faces en regard de joints-brosses 44. Les fonctions de ces éléments auxiliaires sont claires et ne nécessitent pas d'autres explications.

Enfin, les figs 10 et 11 montrent comment, avec la même disposition qu'à la fig. 9, des montants mobiles 45, 46, ou 47, 48, fixés contre les tranches verticales de vitrages placés en décalage latéral, peuvent être bloqués, selon la fig. 10 par un verrou à main 49 et, selon la fig. 11, par engagement à friction d'un ergot 50 dans un logement 51, de manière à assurer les positions des vitrages et sécuriser la baie même en cas de conditions météorologiques défavorables, telles que vent ou précipitations.

Les caractéristiques actuelles des verres, des colles et des bois de menuiserie ou de construction montrent que la disposition de baies vitrées décrite ci-dessus est parfaitement fiable. Elle présente l'avantage d'une grande simplicité, d'une facilité de fabrication sans nécessiter la production d'éléments industriels. Son poids est réduit et on notera finalement que la solution présentée évite dans une large mesure des ponts thermiques à travers des éléments métalliques, ce qui améliore grandement les conditions de chauffage hivernal et participe à l'économie de l'énergie. L'efficacité isolante du vitrage selon la présente invention est essentiellement déterminée par le fait qu'il n'y a qu'une seule lacune dans la continuité de l'enveloppe isolante (double verre isolant - lacune - cadre dormant isolation fixe de la façade), alors que les vitrages de l'état de la technique présentent au moins deux lacunes (double verre isolant - lacune - cadre coulissant - lacune - cadre dormant isolation de façade).

Dans la forme d'exécution décrite ci-dessus, les vitrages comportent deux plaques de verres parallèles 5, 6. Les doubles vitrages que l'on trouve dans le commerce peuvent avantageusement être utilisés. Bien entendu, la présente invention concerne également des baies vitrées équipées de vitrages à un seul verre.

## Revendications

1. Baie vitrée dans une construction immobilière, équipée de plusieurs vitrages (3, 4) à une ou deux plaques de verre parallèles, coulissant dans ladite baie, et d'une structure de suspension (7) desdits vitrages (3, 4), partiellement incorporée à un élément de cadre dormant (8) formant le côté horizontal supérieur de la baie et comprenant des moyens de guidage liés aux vitrages, **caractérisée en ce que** lesdits moyens de guidage comportent, pour chaque vitrage (3, 4), au moins un profilé plat (19) en acier rectiligne collé contre le bord supérieur d'une face d'une plaque de verre (5, 6) du vitrage et engagé sur une rangée de roulettes à billes (15) montées sur des axes fixes (14), cet ensemble de roulettes faisant partie de la structure de suspension (7) du vitrage et étant incorporé à l'élément de cadre dormant supérieur de la baie.

2. Baie selon la revendication 1, **caractérisée en ce que** deux plaques de verre (5, 6) parallèles appartenant au même ou à différents vitrages (3, 4) sont engagées par leur bord inférieur horizontal entre deux rebords rectilignes (24, 25) d'une pièce de seuil en bois (23), ce seuil étant muni de conduits d'évacuation d'eau perforés dans ladite pièce de bois, celle-ci constituant un élément inférieur de cadre dormant de la baie, des joints d'étanchéité en néoprène (35) munis de brosses étant collés le long des bords extérieurs inférieurs desdites plaques de verre (5, 6) pour coopérer avec lesdits rebords (24, 25).

3. Baie selon la revendication 2, comportant au moins une section (1, 2) formée de deux vitrages (3, 4) à deux plaques de verre (5, 6), ces vitrages coulissant parallèlement l'un à l'autre, **caractérisée en ce que** les deux plaques de verre (5, 6) de chaque vitrage (3, 4) sont jointes l'une à l'autre par un profilé intercalaire (18) en matière souple qui est collé le long des quatre bords du vitrage, et dont l'épaisseur est suffisante pour donner à l'assemblage une souplesse de déplacement, des profilés plats (19) en acier étant collés contre les bords supérieurs des faces extérieures des deux plaques de verre (5, 6) de chacun des vitrages (3, 4) de la section et la structure de suspension (7) comportant quatre rangées de roulettes à billes (15) sur chacune desquelles roule un des deux profilés (19) de chaque vitrage.

4. Baie selon la revendication 1, **caractérisée en ce que** des éléments de latte en bois (27, 28) sont fixés par des éléments de joints collés (42, 43) contre les bords verticaux des vitrages (3 et 4).

5. Baie selon la revendication 1, **caractérisée en ce que** la structure de suspension (7) consiste en une série de consoles tubulaires (11) à profil quadrangulaire fermées à une extrémité, en acier, fixées par boulons de scellement (12) le long d'une plaque d'acier (10) allongée et épaisse noyée horizontalement dans une dalle en béton (9) incorporée à la structure du bâtiment, et en cornières (13) d'acier boulonnées contre les faces inférieures desdites consoles tubulaires (11), les axes fixes (14) desdites roulettes à billes (15) étant chassés chacun dans un flanc vertical d'une desdites cornières (13).

6. Baie selon la revendication 5, **caractérisée en ce que** des plaques en bois de menuiserie (17) ayant une largeur égale à la longueur desdites consoles tubulaires (11) sont fixés sous ces dernières, et **en ce qu'**une couche d'isolant thermique (16) ayant une épaisseur égale à la longueur des consoles est montée devant ladite dalle en béton (9).

7. Baie selon la revendication 6, **caractérisée en ce que** des joints d'étanchéité en une matière synthétique ou des joints à balais (20; 34) sont fixés sous lesdites plaques en bois de menuiserie (17) de manière à coopérer avec la tranche supérieure des plaques de verre (5, 6) du ou des vitrages.

8. Baie selon la revendication 1, **caractérisée en ce qu'**elle est formée de plusieurs sections (1, 2) comportant chacune deux vitrages (3, 4) montés parallèlement l'un à l'autre et coulissant indépendamment l'un de l'autre, chaque section ayant une longueur égale au double de la largeur d'un vitrage.

9. Baie selon la revendication 8, **caractérisée en ce qu'**un montant intermédiaire (39) vertical en bois est fixé entre les dormants supérieur et inférieur de la baie comme butée entre lesdites sections.

10. Baie selon la revendication 1, **caractérisée en ce qu'**un montant vertical (36) en bois faisant partie du cadre dormant de la baie est fixé à chaque extrémité de celle-ci.

11. Baie selon les revendications 9 et 10, **caractérisée en ce que** lesdits montants (36, 39) sont équipés de joints en caoutchouc (37) pour recevoir frontalement les vitrages.

12. Baie selon la revendication 8, **caractérisée en ce que** les bords verticaux de certains vitrages (3, 4) destinés à se prolonger par rencontre frontale ou décalée sont équipés de montants mobiles (45, 46, 47, 48) en bois dur tel que chêne fixés par collage fixe ou souple, ou joints homologues (38, 42) et présentant des profils complémentaires.

## Patentansprüche

1. Verglaste Öffnung in einem Bauwerk, die mit mehreren Verglasungen (3, 4) mit einer oder zwei parallelen Glasscheiben, die in der Öffnung gleiten, und mit einer Struktur (7) zur Aufhängung der Verglasungen (3, 4) ausgerüstet ist, die teilweise in einem Blendrahmenelement (8) eingegliedert ist, das die horizontale obere Seite der Öffnung bildet und mit den Verglasungen verbundene Führungsmittel umfasst, **dadurch gekennzeichnet, dass** die Führungsmittel für jede Verglasung (3, 4) mindestens ein geradliniges Stahlflachprofil (19) umfassen, das mit dem oberen Rand einer Fläche einer Glasscheibe (5, 6) der Verglasung verklebt ist und mit einer Reihe von Kugelrollen (15) in Eingriff steht, die an festen Achsen (14) montiert sind, wobei diese Rollenanordnung Teil der Aufhängungsstruktur (7) der Verglasung bildet und im oberen Blendrahmenelement der Öffnung eingegliedert ist.

2. Öffnung nach Anspruch 1, **dadurch gekennzeichnet, dass** zwei parallele Glasscheiben (5, 6), die zu derselben oder zu verschiedenen Verglasungen (3, 4) gehören, über ihren horizontalen unteren Rand zwischen zwei geradlinigen Kanten (24, 25) eines Schwellenteils (23) aus Holz in Eingriff stehen, wobei diese Schwelle mit in das Holzteil gebohrten Wasserabführkanälen versehen ist, wobei das Holzteil ein unteres Element des Blendrahmens der Öffnung darstellt, wobei mit Borsten versehene Dichtungen (35) aus Neopren entlang den äußeren unteren Rändern der Glasscheiben (5, 6) angeklebt sind, um mit den Kanten (24, 25) zusammenzuwirken.

3. Öffnung nach Anspruch 2, umfassend mindestens eine Sektion (1, 2), die aus zwei Verglasungen (3, 4) mit zwei Glasscheiben (5, 6) gebildet ist, wobei diese Verglasungen parallel zueinander gleiten, **dadurch gekennzeichnet, dass** die beiden Glasscheiben (5, 6) jeder Verglasung (3, 4) über ein Zwischenprofil (18) aus flexiblem Material, das entlang den vier Rändern der Verglasung angeklebt ist und das so dick ist, dass es der Anordnung Bewegungsflexibilität verleiht, miteinander verbunden sind, wobei Flachprofile (19) aus Stahl an den oberen Rändern der Außenflächen der beiden Glasscheiben (5, 6) jeder Verglasung (3, 4) der Sektion angeklebt sind und die Aufhängungsstruktur (7) vier Reihen von Kugelrollen (15) umfasst, auf denen jeweils eines der beiden Profile (19) jeder Verglasung rollt.

4. Öffnung nach Anspruch 1, **dadurch gekennzeichnet, dass** Lattenelemente (27, 28) aus Holz über geklebte Dichtungselemente (42, 43) an den vertikalen Rändern der Verglasungen (3 und 4) befestigt sind.

5. Öffnung nach Anspruch 1, **dadurch gekennzeichnet, dass** die Aufhängungsstruktur (7) aus einer Serie von rohrförmigen Konsolen (11) mit viereckigem Profil aus Stahl, die an einem Ende geschlossen sind und durch Ankerbolzen (12) entlang einer länglichen, dicken Stahlplatte (10), die horizontal in einer in der Struktur des Gebäudes eingegliederten Betonplatte (9) versenkt ist, befestigt sind, und aus Anschlusswinkeln (13) aus Stahl besteht, die mit den unteren Flächen der rohrförmigen Konsolen (11) verschraubt sind, wobei die festen Achsen (14) der Kugelrollen (15) jeweils in eine vertikale Flanke eines der Anschlusswinkel (13) getrieben sind.

6. Öffnung nach Anspruch 5, **dadurch gekennzeichnet, dass** Platten (17) aus Bauholz, deren Breite der Länge der rohrförmigen Konsolen (11) entspricht, unter Letzteren befestigt sind, und dass eine Wärmeisolierungsschicht (16), deren Dicke der Länge der Konsolen entspricht, vor der Betonplatte (9) montiert ist.

7. Öffnung nach Anspruch 6, **dadurch gekennzeichnet, dass** Dichtungen aus einem Kunststoff oder Bürstendichtungen (20; 34) so unter den Bauholzplatten (17) befestigt sind, dass sie mit dem oberen Rand der Glasscheiben (5, 6) der Verglasung oder Verglasungen zusammenwirken.

8. Öffnung nach Anspruch 1, **dadurch gekennzeichnet, dass** sie aus mehreren Sektionen (1, 2) gebildet ist, die jeweils zwei Verglasungen (3, 4) umfassen, die zueinander parallel und voneinander unabhängig gleitend montiert sind, wobei die Länge jeder Sektion der doppelten Breite einer Verglasung entspricht.

9. Öffnung nach Anspruch 8, **dadurch gekennzeichnet, dass** ein vertikaler Zwischenpfosten (39) aus Holz zwischen der oberen und der unteren Einfassung der Öffnung als Anschlag zwischen den Sektionen befestigt ist.

10. Öffnung nach Anspruch 1, **dadurch gekennzeichnet, dass** ein vertikaler Pfosten (36) aus Holz, der Teil des Blendrahmens der Öffnung ist, an jedem ihrer Enden befestigt ist.

11. Öffnung nach Ansprüchen 9 und 10, **dadurch gekennzeichnet, dass** die Pfosten (36, 39) mit Gummidichtungen (37) zur frontalen Aufnahme der Verglasungen ausgerüstet sind.

12. Öffnung nach Anspruch 8, **dadurch gekennzeichnet, dass** die vertikalen Ränder bestimmter Verglasungen (3, 4), die dazu bestimmt sind, aufeinander zu folgen, indem sie flach oder versetzt aufeinandertreffen, mit beweglichen Pfosten (45, 46, 47, 48) aus Hartholz wie Eiche ausgerüstet sind, die mittels fester oder flexibler Verklebung oder ähnlichen Dichtungen (38, 42) befestigt sind und komplementäre Profile darstellen.

## Claims

1. Glazed opening in a building, equipped with several glazing units (3, 4) having one or two parallel sheets of glass, sliding in the said opening, and with a suspension structure (7) for hanging the said glazed units (3, 4) which is partially incorporated into a fixed frame element (8) forming the upper horizontal side of the opening and comprising guide means connected to the glazing units, **characterized in that** the said guide means comprise, for each glazing unit (3, 4), at least one rectilinear steel flat profile section (19) bonded against the upper edge of one face of one sheet of glass (5, 6) of the glazing unit and engaged on a row of ball rollers (15) mounted on fixed axles (14), this set of rollers forming part of the suspension structure (7) for hanging the glazing unit and being incorporated into the upper fixed frame element of the opening.

2. Opening according to Claim 1, **characterized in that** two parallel sheets of glass (5, 6) belonging to the same or to different glazing units (3, 4) are engaged via their horizontal lower edge between two straight lips (24, 25) of a wooden sill piece (23), this sill being provided with water discharge ducts drilled into the said wooden piece, this wooden piece constituting a lower fixed frame element of the opening, neoprene seals (35) fitted with brushes being bonded along the lower exterior edges of the said sheets of glass (5, 6) to collaborate with the said lips (24, 25).

3. Opening according to Claim 2, comprising at least one section (1, 2) formed of two glazing units (3, 4) having two sheets of glass (5, 6), these glazing units sliding parallel to one another, **characterized in that** the two sheets of glass (5, 6) of each glazing unit (3, 4) are joined together by a profile section insert (18) made of a flexible material which is bonded along all four edges of the glazing unit and the thickness of which is sufficient to give the assembly flexibility of movement, flat profile sections (19) made of steel being bonded against the upper edges of the exterior faces of the two sheets of glass (5, 6) of each of the glazing units (3, 4) of the section and the suspension structure (7) comprising four rows of ball rollers (15) on each of which there rolls one of the two profile sections (19) of each glazing unit.

4. Opening according to Claim 1, **characterized in that** wooden batten elements (27, 28) are fixed by bonded sealing elements (42, 43) against the vertical edges of the glazing units (3 and 4).

5. Opening according to Claim 1, **characterized in that** the suspension structure (7) consists of a series of quadrangular-profile tubular brackets (11) which are closed at one end, made of steel, attached by anchor bolts (12) along an elongate and thick steel plate (10) embedded horizontally in a concrete slab (9) incorporated into the structure of the building, and of steel angle brackets (13) bolted against the lower faces of the said tubular brackets (11), the fixed axles (14) of the said ball rollers (15) each being driven onto a vertical leg of one of the said angle brackets (13).

6. Opening according to Claim 5, **characterized in that** sheets of joinery timber (17) having a width equal to the length of the said tubular brackets (11) are fixed underneath the latter, and **in that** a layer of thermal insulation (16) of a thickness equal to the length of the brackets is mounted in front of the said concrete slab (9).

7. Opening according to Claim 6, **characterized in that** seals made of synthetic material or brush seals (20; 34) are fixed under the said sheets of joinery timber (17) so as to collaborate with the upper edge face of the sheets of glass (5, 6) of the glazing unit or units.

8. Opening according to Claim 1, **characterized in that** it is formed of several sections (1, 2) each comprising two glazing units (3, 4) mounted parallel to one another and sliding independently of one another, each section having a length equal to twice the width of a glazing unit.

9. Opening according to Claim 8, **characterized in that** an intermediate vertical wooden upright (39) is fixed between the upper and lower fixed frame members of the opening as an abutment between the said sections.

10. Opening according to Claim 1, **characterized in that** a vertical wooden upright (36) forming part of the fixed frame of the opening is fixed at each end thereof.

11. Opening according to Claims 9 and 10, **characterized in that** the said uprights (36, 39) are fitted with rubber seals (37) to accept the glazing units frontally.

12. Opening according to Claim 8, **characterized in that** the vertical edges of certain glazing units (3, 4) intended to follow on from one another by meeting flat or with an offset are equipped with moving uprights (45, 46, 47, 48) made of a hard wood such as oak fixed by fixed or flexible bonding, or similar seals (38, 42) and having complementing profiles.
